# FASCICULE DE BREVET EUROPEEN

(11) **EP 0 161 142 B1**
(45) Date de publication et mention de la délivrance du brevet: **17.11.1988**
(21) Numéro de dépôt: 85400608.7
(22) Date de dépôt: 28.03.1985
(51) Int. Cl.: A24C 5/34, A24C 5/33

(54) **Dispositif pour alimenter un poste d'opération avec une succession d'articles guidés**
Vorrichtung zum Fördern von aufeinanderfolgenden geführten Artikeln zu einer Bearbeitungsstelle
Apparatus for feeding a succession of guided articles to a working station

(30) Priorité: 02.04.1984 FR 8405273
(43) Date de publication de la demande: 13.11.1985
(73) Titulaire: SOCIETE NATIONALE D'EXPLOITATION INDUSTRIELLE DES TABACS ET ALLUMETTES, 75340 Paris Cedex 07 (FR)
(72) Inventeur: Buisson, Claude, F-45160 Olivet (FR); Delafoy, Jean-Alain, F-45400 Fleury-les-Aubrais (FR)
(74) Mandataire: Bloch, Robert

(56) Documents cités:
- CH-A- 595 783
- DE-C- 556 988
- FR-A- 1 352 304
- FR-A- 2 237 820
- FR-A- 2 430 731
- FR-A- 2 493 683

## Description

La présente invention a pour objet un dispositif pour alimenter un poste d'opération avec une succession d'articles guidés suivant une trajectoire définie, et pour évacuer lesdits articles dudit poste d'opération suivant une trajectoire semblable, comprenant un poste d'alimentation en articles, un poste d'opération et un poste d'évacuation ou de triage des moyens de guidage disposés entre le poste d'alimentation et le poste d'opération, et des premiers moyens mobiles en translation le long des moyens de guidage pour pousser chaque article.

Cette invention est utilisable dans toutes les industries ayant à contrôler rapidement un lot d'articles de petites dimensions, en particulier d'articles fragiles, où un poste d'opération permet par exemple d'identifier ou de mesurer au moins une caractéristique de chaque article, en vue d'un tri rapide, par exemple.

Elle présente un grand intérêt dans l'industrie de la fabrication des articles à fumer, principalement pour la mesure des caractéristiques des filtres, boudins de tabac, cigarettes, cigares.

On connaît déjà un dispositif du type défini ci-dessus, décrit dans le brevet suisse CH-A 595 783. Dans ce dispositif, le poste d'opération est un poste de pesée, et chaque article est poussé par un poussoir vers ce poste d'opération, où il entre en contact avec l'article précédent, qu'il pousse à son tour pour l'évacuer et prendre sa place.

Ce dispositif a pour inconvénient le fait que la cadence à laquelle les articles sont manipulés est limitée. En effet, pour manipuler à grande vitesse les articles, il faut leur communiquer une vitesse importante à l'aide du poussoir. Or cette vitesse ne peut être très grande pour deux raisons.

La première raison est que, étant donné qu'il est prévu, dans ce dispositif, que l'article poussé s'arrête sur le poste d'opération dès que le poussoir cesse de la pousser, si la vitesse communiquée à l'article est trop importante, cet article va continuer sur sa lancée, sans s'arrêter sur le poste d'opération, risquant ainsi de se trouver projeté directement vers le poste d'évacuation. La deuxième raison est que, au moment où cet article entre en contact avec l'article précédent pour l'évacuer, le choc entre les deux articles peut leur être dommageable si l'article pousseur a une vitesse trop grande. Les problèmes précédents se posent de façon particulièrement aigue lorsque les articles manipulés sont des articles légers et fragiles comme des cigarettes.

Le dispositif connu présente également un autre inconvénient, du fait que, dans une configuration donnée, ce dispositif ne peut manipuler convenablement que des articles ayant, par exemple, une longueur donnée. Ainsi, lorsque la longueur des articles à manipuler change, la configuration du dispositif doit être changée. Ceci est évidemment un inconvénient si l'on désire utiliser un même appareil pour mesurer les caractéristiques d'articles de même forme générale mais présentant des variations importantes de leurs caractéristiques géométriques. En particulier, dans l'industrie du tabac, la longueur des articles peut être modifiée de façon importante.

La présente invention vise à pallier les inconvénients précédents.

Un des buts de l'invention est donc de procurer un dispositif du type défini ci-dessus, dans lequel les articles puissent être manipulés à une grande vitesse, afin d'avoir une grande cadence de manipulation, sans perdre la précision souhaitée sur le positionnement des articles sur le poste d'opération, et avec le minimum de chocs susceptibles de les endommager.

Un autre but de l'invention est de procurer un dispositif simple et peu onéreux, capable d'être adapté ou de s'adapter automatiquement à une variation sensible de la dimension de l'article dans le sens de défilement de celui-ci sur le dispositif.

Un autre but de l'invention est de pouvoir modifier rapidement ou automatiquement le positionnement de l'article au poste de mesure ou d'identification en fonction de caractéristiques de l'article, par exemple de sa longueur, ou de la distribution de sa masse.

A cet effet, l'invention a pour objet un dispositif du type défini ci-dessus, caractérisé par le fait qu'il comporte également des seconds moyens mobiles en translation le long des moyens de guidage pour retenir chaque article jusqu'à l'arrêt sur le poste d'opération, tandis qu'il est poussé par les premiers moyens, et pour évacuer du poste d'opération l'article précédent.

Ainsi l'accélération communiquée à chaque article peut être importante afin d'augmenter la cadence d'alimentation du poste d'opération sans que l'article ne se trouve mal positionné et détérioré à son arrivée sur le poste d'opération.

Les contacts entre chaque article et les premiers et les seconds moyens sont ainsi très réduits, et les articles fragiles ne sont pas endommagés.

Avantageusement, les premiers et les seconds moyens sont des taquets fixés sur deux courroies sans fin, agencées pour qu'un taquet, après avoir poussé un article, retienne l'article suivant, si bien que chaque taquet remplit alternativement la fonction des premiers et seconds moyens.

Ainsi, la cadence d'alimentation du poste d'opération peut être encore augmentée.

On comprendra mieux l'invention à travers la description détaillée d'un mode de réalisation, plus particulièrement adapté au pesage rapide de cigarettes donné à titre d'exemple non limitatif.

La figure 1 est une vue d'ensemble schématique du dispositif.

Les figures 2, 3, 4, 5 sont des schémas explicatifs du déroulement du transfert correspondant respectivement aux phases I, Il, III, IV explicitées ci-après.

Dans la figure 1, on a représenté une trémie 1 qui est destinée à recevoir une réserve d'articles à mesurer, par exemple des cigarettes, et qui présente une ouverture 2 à son extrémité inférieure servant à distribuer successivement et un à un lesdits articles, de manière connue.

Ces articles positionnés par le fond 3 de la trémie se présentent au poste d'alimentation 4. Le dispositif peut comporter un moyen 8 de détection de la longueur et/ou de la position exacte de l'article 7 à transférer par exemple un jeu de cellules qui de manière connue peut informer le micro-ordinateur 9 représenté schématiquement qui pilote le dispositif.

Ce poste 4 comporte comme moyen de guidage 5 un vé qui se prolonge jusqu'au poste d'opération 6. Ce dispositif peut être en outre équipé d'un moyen permettant au micro-ordinateur de modifier la position de l'article au poste de mesure. Dans l'exemple particulier, non limitatif, les caractéristiques de répartition des masses seront indiquées manuellement au calculateur équipé d'un programme réalisé de manière connue pour déterminer le centre de gravité de l'article à peser et pour le transférer dans une position au poste d'opération assurant une pesée dans des conditions optimales de précision.

Le dispositif comporte, en outre, deux ensembles de moyens comprenant au moins un taquet, respectivement, 10 et 11 de forme appropriée à l'article à transférer, ledit taquet étant fixé à une courroie ou bande respectivement 12 et 13 se déplaçant au moins entre les postes d'alimentation et d'évacuation suivant une trajectoire sensiblement rectiligne. Suivant une réalisation préférée de l'invention, cette courroie, sans fin, est placée dans un plan de préférence horizontal et animée par un moteur pas à pas, respectivement, 14 et 15 lui-même commandé par le micro-ordinateur suivant une loi de mouvement programmée en fonction des positions du taquet le long de la trajectoire comme explicité plus loin.

Le poste d'opération 6 est dans l'exemple décrit, une balance électronique dont le plateau de l'équipage, mobile, vient tangenter la trajectoire des articles.

Un moyen de détection 18, respectivement, 19 signale au calculateur 9 la position initiale des taquets 10 respectivement 11.

Le poste d'évacuation 16 est, ici, une courroie animée d'une vitesse supérieure à la vitesse d'évacuation des articles de la balance.

Pour la simplification des schémas des figures 2, 3, 4, 5, les moteurs 14 et 15 ont été représentés dans une autre position que sur la figure 1.

La figure 2 représente la phase de fonctionnement du dispositif. Un article 7 est alimenté par la trémie 1 (non représentée) au poste d'alimentation 4. Le calculateur 9 (non représenté), en fonction des informations fournies par les détecteurs 8 et 18, pilote le moteur 14 de façon à amener le taquet 10 en contact sans pression avec l'article. A la fin du cycle précédent ou au plus tard dans le même temps en fonction des indications fournies par les détecteurs 8 et 19, il pilote le moteur 15 de façon à amener le taquet 11 en contact sans pression avec l'article 7. Le sens de mouvement des taquets 10 et 11 est symbolisé respectivement par les flèches F et F' sur chaque figure 2 à 5.

La figure 3 représente la phase Il de mouvement depuis le poste d'alimentation jusqu'au poste de mesure.

Pendant cette phase, le calculateur 9 pilote les moteurs 14 et 15 en synchronisme suivant une loi de mouvement déterminée par le programme de façon à diminuer au maximum le temps de transfert sans brutalité excessive pour l'article transporté. Par exemple, on accélère l'article pendant une partie de la course, on parcourt une autre partie en palier, puis on décélère pour arriver au poste de mesure à une vitesse très faible compatible avec la fragilité de l'article transporté.

La figure 4 représente la phase III du mouvement, le taquet 11 qui servait de butée à l'article transporté devient pousseur de l'article précédent qu'il évacue alors vers le poste suivant.

La figure 5 représente la phase IV de mesure. Les taquets 10 et 11 reprennent respectivement les positions initiales mais inversées de la phase I. Pendant ce temps l'article étant libéré au poste de mesure peut être pesé d'autant plus rapidement que le transport s'est effectué sans choc.

On ne sort pas du cadre de l'invention en équipant les courroies d'un nombre supérieur de taquets pour limiter les courses d'initialisation, chaque taquet devenant alors successivement un taquet actif (pousseur ou butée).

On ne sort pas du cadre de l'invention en intégrant ce dispositif à un dispositif de triage d'articles en fonction des caractéristiques mesurées au poste d'opération 6 en l'occurence un poste de mesure, remplaçcant le poste d'évacutation 16 par un poste de tri.

## Revendications

1. Dispositif pour alimenter un poste d'opération avec une succession d'articles guidés suivant une trajectoire définie, et pour évacuer lesdits articles dudit poste d'opération suivant une trajectoire semblable, comprenant un poste d'alimentation (4) en articles (7), un poste d'opération (6), et un poste d'évacuation (16) ou de triage, des moyens de guidage (5) disposés entre le poste d'alimentation et le poste d'opération, et des premiers moyens (10) mobiles en translation le long des moyens de guidage (5) pour pousser chaque article (7), caractérisé par le fait qu'il comporte également des seconds moyens (11) mobiles en translation le long des moyens de guidage (5) pour retenir chaque article (7) jusqu'à l'arrêt sur le poste d'opération (6), tandis qu'il est poussé par les premiers moyens (10), et pour évacuer du poste d'opération l'article précédent.

2. Dispositif selon la revendication 1, dans lequel lesdits premiers moyens (10) et lesdits seconds moyens (11) sont des taquets (10, 11) fixés sur deux courroies (12,13) sans fin.

3. Dispositif selon la revendication 2, dans lequel les courroies (12, 13) sont agencées pour qu'un taquet (10, 11), après avoir poussé un article, retienne l'article suivant, si bien que chaque taquet (10, 11) remplit alternativement la fonction des premiers et seconds moyens.

4. Dispositif selon la revendication 3, dans lequel des capteurs de position (8, 18, 19) disposés sur la trajectoire des articles (7) et des taquets (10, 11), sont reliés à des entrées d'un microprocesseur (9), et dans lequel deux moteurs d'entraînement (14, 15) des courroies (12,13) sont reliés à deux sorties du microprocesseur (9).

5. Dispositif selon la revendication 4, dans lequel les capteurs de position (8, 18, 19) sont des capteurs optoélectroniques.

6. Dispositif selon l'une des revendications 3 et 4, dans lequel les moteurs (14,15) d'entraînement sont des moteurs pas à pas.

7. Dispositif selon l'une des revendications 1 à 6, dans lequel le poste d'opération est un poste de pesage.

## Patentansprüche

1. Vorrichtung zum Beliefern einer Bearbeitungsstelle mit einer Aufeinanderfolge von geführten Artikeln längs einer definierten Bahn und zum Austragen dieser Artikel aus der Bearbeitungsstelle längs einer gleichen Bahn, umfassend eine Zuführungsstelle (4) für die Artikel (7), eine Bearbeitungsstelle (6) und eine Austrags-oder Sortierstelle (16), eine Führungseinrichtung (5), die zwischen der Zuführungsstelle und der Bearbeitungsstelle angeordnet ist, und eine erste Einrichtung (10), die in Translationsrichtung längs der Führungseinrichtung (5) beweglich ist, um den jeweiligen Artikel (7) zu schieben, dadurch gekennzeichnet, dass sie auch eine zweite Einrichtung (11) aufweist, die in Translationsrichtung längs der Führungseinrichtung (5) bewegbar ist, um den jeweiligen Artikel (7) bis zum Anhalten in der Bearbeitungsstelle (6) im Zaum zu halten, während er von der ersten Einrichtung (10) geschoben wird, und um den vorherigen Artikel aus der Bearbeitungsstelle auszutragen.

2. Vorrichtung nach Anspruch 1, bei der die erste Einrichtung (10) und die zweite Einrichtung (11) Mitnehmer (10,11) sind, die an zwei endlosen Treibriemen (12,13) befestigt sind.

3. Vorrichtung nach Anspruch 2, bei der die Treibriemen (12, 13) so ausgelegt sind, dass ein Mitnehmer (10, 11), nachdem er einen Artikel geschoben hat, den folgenden Artikel im Zaum hält, so dass jeder Mitnehmer (10, 11) abwechselnd die Funktion der ersten und zweiten Einrichtungen erfüllt.

4. Vorrichtung nach Anspruch 3, bei der Positionsmessfühler (8, 18, 19), die an der Bahn der Artikel (7) und der Mitnehmer (10, 11) angeordnet sind, an Eingänge eines Mikroprozessors (9) angeschlossen sind, und bei der zwei Antriebsmotoren (14, 15) der Treibriemen (12, 13) an zwei Ausgänge des Mikroprozessors (9) angeschlossen sind.

5. Vorrichtung nach Anspruch 4, bei der die Positionsmessfühler (8, 18, 19) opto-elektronische Messfühler sind.

6. Vorrichtung nach einem der Ansprüche 3 und 4, bei der die Antriebsmotoren (14, 15) Schrittmotoren sind.

7. Vorrichtung nach einem der Ansprüche 1 bis 6, bei der die Bearbeitungsstelle eine Wägestelle ist.

## Claims

1. Device for supplying an operation station with a succession of articles guided along a defined path, and for discharging said articles from said operation station along a similar path, comprising an article (7) feeding station (4), an operation station (6), and a discharge or sorting station (16), guide means (5) disposed between the feeding station and the operation station, and first means (10) movable along said guide means (5) for pushing each article (7), characterized in that it further comprises second means (11) movable in translation along said guide means (5) for retaining each article (7) until it stops in the operation station (6), while it is pushed by the first means (10), and for discharging the preceding article from the operation station.

2. Device according to claim 1, wherein said first means (10) and said second means (11) are lugs (10, 11) fixed to two endless belts (12,13).

3. Device according to claim 2, wherein the belts (12, 13) are adapted so that one lug (10, 11), after pushing an article retains the following article, so that each lug (10, 11) alternately fulfils the fonction of said first and second means.

4. The device as claimed in claim 3, wherein position sensors (8, 18, 19), disposed in the path of the articles (7) and of the lugs (10, 11), are connected to inputs of a microprocessor (9), and wherein two motors (14,15) for driving said belts (12, 13) are connected to two outputs of the microprocessor (9).

5. The device as claimed in claim 4, wherein said position sensors (8, 18, 19) are optoelectronic sensors.

6. The device as claimed in one of claims 3 and 4, wherein said drive motors (14, 15) are stepper motors.

7. The device as claimed in one of claim 1 to 6, wherein said operation station is a weighing station.
